# FASCICULE DE BREVET EUROPEEN

(11) **EP 0 844 190 B1**
(45) Date de publication et mention de la délivrance du brevet: **23.01.2002**
(21) Numéro de dépôt: 97402810.2
(22) Date de dépôt: 21.11.1997
(51) Int. Cl.: B65D 41/48

(54) **Bouchon à charnière pour bouteille**
Scharnierverschluss für Flasche
Hinged cap for a bottle

(30) Priorité: 22.11.1996 FR 9614333
(43) Date de publication de la demande: 27.05.1998
(73) Titulaire: NOVEMBAL, 92592 Levallois Perret (FR)
(72) Inventeur: Roy, Daniel, 69650 Quincieux (FR)
(74) Mandataire: Colombet, Alain André

(56) Documents cités:
- EP-A- 0 680 887
- EP-A- 0 685 406
- WO-A-95/09113
- FR-A- 2 294 933
- US-A- 3 696 957

## Description

L'invention concerne, selon un premier aspect, un bouchon à charnière, monopièce, pour bouteille à bague faisant office de verseur.

L'invention concerne, selon un deuxième aspect, un emballage formé d'une bouteille pourvue d'un tel bouchon.

On connaît déjà des bouchons ou capsules de bouchage ayant un couvercle ou un capuchon pouvant pivoter entre une position d'ouverture pour laquelle au moins une ouverture du bouchon est découverte et une position de fermeture pour laquelle les ouvertures sont couvertes.

Ce pivotement s'effectue autour d'une ou plusieurs parties du bouchon formant charnière.

Des exemples de telles charnières peuvent être trouvés dans les documents suivants : US-5 529 205, US-5 489 035, US-5 540 343, WO-92/13775, WO-95/23097.

Des exemples de tels bouchons ou capsules de bouchage peuvent être trouvés dans les documents suivants : US-4 047 495, US-4 127 221, US-4 203 532, US-4 424 910, US-4 666 068, US-4 718 567, US-4 723 669, US-4 807 768, US-4 815 619, US-4 821 898, US-4 826 026, US-4 887 747, US-5 346 099, US-5 417 350, US-5 423 442, US-5 407 087, US-5 460 282, EP-B-210 138, EP-B-214 095, EP-A-401 292, EP-A-555 624, EP-A-635 436, EP-A-642 451, EP-A-685 406, WO-95/25676, WO-95/25677, FR-2 380 195, FR-2 647 088, FR-2 720 722, FR-2 731 983.

Dans certaines réalisations, les bouchons ou capsules de bouchage comportant un couvercle ou capuchon pouvant pivoter autour d'une charnière sont conçus de manière telle que lorsque le couvercle, le capuchon est en position d'ouverture du bouchon, l'extrémité du col de la bouteille sur laquelle est fixé le bouchon saille vers l'extérieur.

De ce fait, au moins une partie de ce col de bouteille fait alors office de verseur.

L'invention se rapporte à ce type de bouchon, ainsi qu'à une bouteille pourvue de ce type particulier de bouchon.

On connait du document FR-A-2 294 933 une fermeture pour une bouteille, qui comprend un corps annulaire de support fixé sur la bouteille, un capuchon relié au corps par une articulation, et un anneau de sécurité relié au capuchon par un élément de connexion.

Un exemple de ce type de bouchon peut également être trouvé dans le document EP-A-680 887.

De tels bouchons sont conventionnellement fixés sur les bouteilles par clippage sur une saillie annulaire externe du col des bouteilles au moyen d'un jonc en saillie annulaire interne à une ceinture d'accrochage du bouchon.

Ce jonc est interrompu au niveau de la partie formant charnière pour le capuchon du bouchon. Lorsque l'axe de la charnière doit être placé sous le jonc d'acrochage du col de la bouteille, ce jonc est interrompu au niveau de la partie formant charnière.

Un tel système de bouchage présente certains inconvénients.

En particulier, lors du rebouchage de la capsule du bouchon, la force exercée à l'opposé de la partie formant charnière sur le capuchon pour refermer et rendre l'ensemble bouchon/bouteille étanche, tend à faire remonter la ceinture d'accrochage du bouchon à l'endroit de l'interruption du jonc d'accrochage.

L'invention est relative à un bouchon à charnière pour bouteille à bague faisant office de verseur, ledit bouchon ne présentant pas les inconvénients des bouchons de ce type connus dans l'art antérieur.

A cette fin, l'invention est relative, selon un premier aspect, à un bouchon destiné à être associé rigidement au col d'une bouteille, ledit bouchon comprenant une ceinture d'accrochage pourvue de premiers moyens d'accrochage coopérant avec des moyens d'accrochage complémentaires disposés sur le col de ladite bouteille, ledit bouchon comprenant en outre un capuchon mobile entre une position de fermeture du bouchon et une position d'ouverture dans laquelle au moins une partie du col de la bouteille saille vers l'extérieur, au moins une partie du bouchon formant charnière entre la ceinture d'accrochage et le capuchon mobile ; les parties de bouchon formant charnière sont pourvues de seconds moyens d'accrochage coopérant avec lesdits moyens d'accrochage complémentaires disposés sur le col de la bouteille, de sorte que lors de la fermeture du capuchon, la ceinture d'accrochage reste en position prédéterminée et sensiblement fixe et ceci notamment au voisinage des parties du bouchon formant charnière.

Selon un mode de réalisation, les premiers moyens d'accrochage sont formés par un jonc en saillie annulaire interne à la ceinture d'accrochage du bouchon, ce jonc coopérant par clippage avec une première saillie annulaire externe du col de la bouteille formant les moyens d'accrochage complémentaires.

Les seconds moyens d'accrochage sont formés, selon un mode de réalisation, par une saillie interne aux parties du bouchon formant charnière, cette saillie interne aux charnières coopérant par clippage avec une saillie externe du col de la bouteille.

La partie du bouchon formant charnière comprend une zone d'articulation pour le pivotement du capuchon, cette zone d'articulation étant disposée sensiblement dans un plan inférieur au plan du jonc en saillie annulaire interne à la ceinture d'accrochage.

Le capuchon du bouchon comprend, selon un mode de réalisation,
- une paroi de fond ;
- une jupe latérale associée rigidement à une première extrémité de la charnière du bouchon, cette première extrémité étant disposée dans un plan situé au-dessus du plan de la première saillie annulaire externe du col de la bouteille.

Le capuchon comprend une paroi en saillie annulaire interne coopérant avec la surface latérale interne du col de la bouteille lorsque le capuchon est en position de fermeture du bouchon.

Le bouchon comporte une bande d'inviolabilité, le cas échéant, cette bande d'inviolabilité étant disposée entre la ceinture d'accrochage et le capuchon du bouchon.

Le bouchon peut être ainsi réalisé d'une seule pièce de matériau choisi parmi le groupe comprenant : le polypropylène, le polyéthylène, le polytéréphtalate d'éthylène, le polybutylène téréphtalate.

L'invention est relative, selon un deuxieme aspect, à un emballage formé d'un bouchon tel que défini ci-dessus fixé rigidement à une bouteille, le bouchon étant monopièce et élaboré en polyéthylène basse densité, la bouteille étant élaborée en polytéréphtalate d'éthylène.

D'autres objets et avantages de l'invention apparaîtront lors de la description suivante d'un mode de réalisation, description qui va être faite en se référant aux dessins annexés dans lesquels :
- la figure 1 est une vue en coupe longitudinale d'un bouchon à charnière fixe sur le col d'une bouteille, le capuchon du bouchon étant dans une position d'ouverture ;
- la figure 2 est une vue aggrandie d'une partie de la figure 1 ;
- la figure 3 est une vue analogue à la figure 1, le capuchon étant dans une position intermédiaire entre l'ouverture et la fermeture ;
- la figure 4 est une vue analogue aux figures 1 et 2, le capuchon étant en position de fermeture ;
- la figure 5 est une vue latérale d'un bouchon selon l'invention, comportant une bande annulaire d'inviolabilité, cette vue étant prise avant première ouverture ;
- la figure 6 est une vue en coupe transversale du bouchon représenté en figure 4.

L'on se réfère tout d'abord à la figure 1.

Un bouchon 1 est fixé par clippage sur le col 2 d'une bouteille 3 ou tout autre récipient équivalent.

Ce bouchon 1 comprend un capuchon 4 et une ceinture d'accrochage 5.

Dans le mode de réalisation représenté, le capuchon 4 et le col 2 sont des pièces de révolution par rapport à des axes D et D' respectivement.

L'axe D' correspond à l'axe de révolution du col 2 ainsi que de la ceinture d'accrochage 5.

L'axe D correspond à l'axe de révolution du capuchon 4.

Lorsque le capuchon 4 est en position d'ouverture du bouchon 1, l'axe D n'est pas confondu avec l'axe D' mais est contenu sensiblement dans le même plan longitudinal P1 que l'axe D'.

Dans la suite du texte, les termes "inférieur", "supérieur", "longitudinal", "transversal" s'entendent par rapport au bouchon 1 fixé sur le col 2 d'axe D'.

Les termes "interne", "externe" sont utilisés en prenant pour référence l'intérieur de la bouteille 3 ou du col 2.

L'on se réfère maintenant à la figure 2.

Le col 2 de la bouteille 3 comporte une première saillie annulaire externe 6, disposée selon un plan P2 sensiblement transversal par rapport à l'axe D'.

Cette première saillie 6 forme jonc d'accrochage pour la ceinture d'accrochage 5 du bouchon 1.

Cette première saillie 6 comporte une face annulaire inférieure 7 formée, lorsqu'on s'éloigne de l'axe D', d'une première partie sensiblement tronconique 8 et d'une seconde partie sensiblement cylindrique 9 d'axe D'.

Le col 2 de la bouteille 3 comporte une deuxième saillie annulaire externe 10 disposée selon un plan P3 sensiblement transversal par rapport à l'axe D' et parallèle à P2.

Cette deuxième saillie annulaire 10 est disposée en-dessous de la première saillie 6.

Cette deuxième saillie annulaire 10 comporte une face supérieure 11 formée, lorsque l'on s'éloigne de l'axe D', d'une première partie annulaire 12 sensiblement parallèle à P2, d'une deuxième partie 13 sensiblement cylindrique d'axe D', d'une troisième partie 14 annulaire et sensiblement parallèle à P2, les première 12, deuxième 13 et troisième parties 14 définissant une marche 15 formant appui pour la partie inférieure 16 de la ceinture d'accrochage 5.

La deuxième saillie annulaire 10 comporte une face latérale externe 17, sensiblement cylindrique d'axe D', cette face latérale 17 étant en continuité avec la face latérale externe 18 de la ceinture d'accrochage 5 lorsque le bouchon 1 est en place sur le col 2 de la bouteille 3.

La dimension radiale r₁ de la troisième partie 14 de la face supérieure 11 de la saillie 10 est sensiblement égale à l'épaisseur radiale e₁ de la ceinture d'accrochage 5.

Lorsque le bouchon 1 est en place sur le col 2 de la bouteille 3, la face latérale interne 19 de la ceinture d'accrochage 5 est en appui, dans sa partie inférieure 20 avec la deuxième partie 13 de la face supérieure 11 de la saillie 10.

Dans le même temps, la face inférieure 21 de la ceinture d'accrochage 5 est en appui sur la troisième partie 14 de la face supérieure 11 de la saillie 10.

L'on comprend que la marche 15 est de forme complémentaire à la forme de la partie inférieure 16 de la ceinture d'accrochage 5.

La ceinture d'accrochage 5 comporte sur sa face latérale interne 19 et en partie supérieure 22 une saillie annulaire 23.

Cette saillie annulaire 23 comporte une face supérieure 24, sensiblement tronconique, venant en appui contre la face inférieure 7 de la première saillie 6, lorsque le bouchon 1 est en position sur le col 2 de la bouteille 3.

Cette saillie annulaire 23 comporte une face inférieure 24', sensiblement tronconique, cette face 24' facilitant le passage de la première saillie 6 du col 2 de la bouteille 3, lors de la mise en place du bouchon 1.

La face latérale externe 25 du col 2 de la bouteille 3 est distante, dans sa partie 26 située entre la première saillie 6 et la deuxième saillie 10, de la face latérale interne 19 de la ceinture d'accrochage 5.

Un espace annulaire E existe entre cette face 25 et cette face 29.

Cet espace E est délimité par :
- la partie 26 sensiblement cylindrique d'axe D' de la face latérale externe 25 du col 2 ;
- la première partie 12 de la face supérieure 11 de la deuxième saillie annulaire 10 ;
- la partie 27 de la face latérale interne 19 de la ceinture d'accrochage 5 qui n'est pas en contact avec la première saillie 6 ou la deuxième saillie 10.

Dans le mode de réalisation représenté, la dimension radiale r2 de cet espace E dépend des dimensions radiales r3 de la partie 12 de la face 11 ainsi que de la dimension radiale r4 de la face 7 de la première saillie 6.

Dans le mode de réalisation représenté, les dimensions radiales r3 et r4 sont sensiblement identiques.

De sorte que la seconde partie 9 de la face 7 de la première saillie 6 est située au droit de la deuxième partie 13 de la face 11 de la deuxième saillie 10. Cette partie 9 de la face 7 de la première saillie 6 étant en appui contre la surface latérale interne 19 de la ceinture d'accrochage 5, au-dessus de la saillie annulaire 23.

L'on se réfère maintenant à la figure 3 et à la figure 5.

La ceinture d'accrochage 5 comporte un amincissement 28 formant un site de pliage préférentiel pour une partie 29 du bouchon 1 formant charnière.

Dans cet amincissement 28, l'épaisseur e₂ de la ceinture d'accrochage 5 est localement inférieure à l'épaisseur el de cette ceinture, constante en dehors de cet amincissement 28.

La charnière 29 du bouchon 1 permet le pivotement du capuchon 4 par rapport à la ceinture d'accrochage 5.

Cette charnière 29 comporte une saillie interne 30 qui sera décrite plus complètement dans la suite du texte.

Le capuchon 4 comporte une paroi de fond 31 sensiblement transversale par rapport à l'axe D.

Le capuchon 4 comporte également une paroi 32 cylindrique d'axe D en saillie sur la face interne 33 de la paroi de fond 31.

Cette paroi annulaire 32 comprend une face latérale externe 34 destinée à être au contact avec une partie 35 de la face interne 36 du col 2 de la bouteille 3, lorsque le capuchon 4 est en position de fermeture.

Dans le mode de réalisation représenté, cette paroi 32 est de hauteur, mesurée par rapport à l'axe D, différente près de la charnière 29 qu'à l'opposé de cette charnière 29.

Le capuchon 4 comporte, à l'opposé de la charnière 29, un décrochement 37 sur sa jupe latérale 38.

Ce décrochement 37 facilite l'ouverture manuelle du capuchon 4.

Lorsque le capuchon 4 est en situation de fermeture, tel que représenté en figure 4, la face inférieure 39 de la jupe 38 du capuchon 4 n'est pas en appui contre la face supérieure 42 de la ceinture d'accrochage 5.

De même, la face interne 33 de la paroi de fond 31 du capuchon 4 n'est pas en appui contre l'extrémité supérieure 40 du col 2 de la bouteille 3.

La saillie 30 de la charnière 29 vient alors en appui contre la face inférieure 7 de la première saillie 6 du col 2, empêchant ainsi un déplacement de la ceinture d'accrochage 5 lorsqu'une force F est exercée sur l'extrémité 41 du capuchon 4, opposée à la charnière 29.

La position particulière du capuchon 4 par rapport au col 2 ou à la ceinture d'accrochage 5 présente de nombreux avantages.
- Tout d'abord, l'extrémité supérieure 40 du col 2 de la bouteille sert directement de verseur.
   Ceci permet une économie de matière comportant par rapport aux bouchons recouvrant l'ouverture 43 du col 2.
   Dans le mode de réalisation représenté, l'extrémité supérieure 40 du col 2 comporte une saillie annulaire 44 formant rebord anti-gouttes.
- La distance entre la face inférieure 39 de la jupe 38 du capuchon 4 et la face supérieure 42 de la ceinture d'accrochage permet la disposition d'une bande annulaire 45 dite d'inviolabilité, formant témoin de première ouverture.

Dans le mode de réalisation représenté, cette bande d'inviolabilité 45 comporte à une extrémité une languette 46 de préhension pour son déchirage.

Cette languette 46 recouvre en partie la charnière 29.

Des points frangibles, des parois minces ou toute autre disposition équivalente sont prévues entre la bande 45 et le capuchon 4 et/ou la ceinture d'accrochage 5.

L'ensemble capuchon 4, ceinture d'accrochage 5 et bande d'inviolabilité 45 peut être monopièce.

Cet ensemble peut être élaboré en un matériau plastique tel que polyéthylène, polypropylène, polyterephtalate d'éthylène.

L'ensemble capuchon 4, ceinture d'accrochage 5 et bande d'inviolabilité 45 peut être multipièces, par exemple en deux pièces, l'une correspondant au bouchon à charnière, l'autre comprenant un verseur destiné à s'adapter sur un col standard de récipient.

La fixation par clippage de cet ensemble sur le col 2 d'une bouteille 3 peut être effectuée facilement, en une seule étape.

## Revendications

1. Bouchon destiné à être associé rigidement au col (2) d'une bouteille (3), ledit bouchon (1) comprenant une ceinture d'accrochage (5) pourvue de premiers moyens d'accrochage (23) coopérant avec des moyens d'accrochage complémentaires (6) disposés sur le col (2) de ladite bouteille (3), ledit bouchon (1) comprenant en outre un capuchon mobile (4) entre une position de fermeture du bouchon (1) et une position d'ouverture dans laquelle au moins une partie du col (2) de la bouteille (3) saille vers l'extérieur, au moins une partie du bouchon (1) formant charnière (29) entre la ceinture d'accrochage (5) et le capuchon mobile (4), le capuchon (4), le col (2) ainsi que la ceinture d'accrochage (5) étant des pièces de révolution par rapport à des axes D et D' respectivement,
ce bouchon (1) étant **caractérisé en ce qu'**il comporte une bande annulaire d'inviolabilité (45), **en ce que** la ceinture d'accrochage est interrompue au niveau de la charnière, et **en ce que** les parties de bouchon formant charnière (29) sont pourvues de seconds moyens d'accrochage (30) coopérant avec lesdits moyens d'accrochage complémentaires (6) disposés sur le col (2) de la bouteille (3), de sorte que lors de la fermeture du capuchon (4), la ceinture d'accrochage (5) reste en position prédéterminée et sensiblement fixe et ceci notamment au voisinage des parties du bouchon formant charnière (29).

2. Bouchon selon la revendication 1, **caractérisé en ce que** les premiers moyens d'accrochage (23) sont formés par un jonc en saillie annulaire interne à la ceinture d'accrochage (5) du bouchon (1), ce jonc coopérant par clippage avec une première saillie annulaire externe (6) du col (2) de la bouteille (3) formant les moyens d'accrochage complémentaires.

3. Bouchon selon la revendication 1 ou 2, **caractérisé en ce que** les seconds moyens d'accrochage (30) sont formés par une saillie interne aux parties du bouchon formant charnière (29), cette saillie interne aux charnières (29) coopérant par clippage avec une saillie externe (6) du col (2) de la bouteille (3).

4. Bouchon selon la revendication 3, **caractérisé en ce que** la saillie interne (30) aux charnières est sensiblement disposée dans le même plan que le jonc annulaire en saillie interne (23) à la ceinture d'accrochage (5) du bouchon (1), la saillie externe du col (2) de la bouteille (3) qui coopère avec la saillie interne (30) aux charnières (29) étant une partie de la première saillie annulaire externe (6) du col (2) de la bouteille (3) formant les moyens d'accrochage complémentaires.

5. Bouchon selon l'une quelconque des revendications 2 à 4, **caractérisé en ce que** la partie du bouchon (1) formant charnière (29) comprend une zone d'articulation pour le pivotement du capuchon (4), cette zone d'articulation (28) étant disposée sensiblement dans un plan inférieur au plan du jonc en saillie annulaire interne (23) à la ceinture d'accrochage (5).

6. Bouchon selon la revendication 5, **caractérisé en ce que** la zone d'articulation (28) est formée par un amincissement de la paroi de la ceinture d'accrochage (5).

7. Bouchon selon l'une quelconque des revendications 1 à 6, **caractérisé en ce que** le capuchon (4) comprend :
- une paroi de fond (31);
- une jupe latérale (38) associée rigidement à une première extrémité de la charnière (29) du bouchon (1),
cette première extrémité étant disposée dans un plan situé au-dessus du plan de la première saillie annulaire externe (6) du col (2) de la bouteille (3).

8. Bouchon selon l'une quelconque des revendications 1 à 7, **caractérisé en ce que** le capuchon (4) comprend une paroi (32) en saillie annulaire interne coopérant avec la surface latérale interne (35) du col (2) de la bouteille (3) lorsque le capuchon (4) est en position de fermeture du bouchon (1).

9. Bouchon selon la revendication 8, **caractérisé en ce que** le capuchon (4) comporte un décrochement (37) sur sa jupe latérale (38), à l'opposé de la charnière (29) du bouchon (1), ce décrochement (37) facilitant l'ouverture manuelle du capuchon (4).

10. Bouchon selon l'une quelconque des revendications 1 à 9, **caractérisé en ce que** la bande annulaire d'inviolabilité (45) est disposée entre la ceinture d'accrochage (5) et le capuchon (4) du bouchon (1).

11. Bouchon selon la revendication 10, **caractérisé en ce que** la bande annulaire d'inviolabilité (45) comporte une extrémité formant languette d'arrachage (46), cette extrémité (46) recouvrant au moins partiellement la zone du bouchon (1) formant charnière (29).

12. Bouchon selon l'une quelconque des revendications 1 à 11, **caractérisé en ce qu'**il est monopièce.

13. Bouchon selon l'une quelconque des revendications 1 à 11, **caractérisé en ce qu'**il est multipièces.

14. Bouchon selon l'une quelconque des revendications 1 à 13, **caractérisé en ce qu'**il est élaboré en un matériau choisi parmi le groupe comprenant : le polypropylène, le polyéthylène, le polytéréphtalate d'éthylène, le polybutylène téréphtalate.

15. Emballage formé d'un bouchon (1) selon l'une quelconque des revendications 1 à 14 fixé rigidement sur une bouteille (3), **caractérisé en ce que** le bouchon (1) est monopièce et élaboré en polyéthylène basse densité, la bouteille (3) étant élaborée en polytéréphtalate d'éthylène.

## Patentansprüche

1. Verschlussklappe bestimmt zur unverlierbaren Verbindung mit dem Hals (2) einer Flasche (3), wobei die Verschlussklappe (1) ein Haftband (5) umfasst, das mit einem ersten Haftmittel (23) versehen ist, das mit einem ergänzenden Haftmittel (6) zusammenwirkt, das auf dem Hals (2) der Flasche (3) angeordnet ist, wobei die Verschlussklappe (1) außerdem eine Kappe (4) umfasst, die zwischen einer Verschlussstellung der Verschlussklappe (1) und einer Öffnungsstellung, bei der mindestens ein Teil des Halses (2) der Flasche (3) nach außen vorspringt, bewegbar ist, wobei mindestens ein Teil der Verschlussklappe (1) zwischen dem Haftband (5) und der beweglichen Kappe (4) ein Scharnier (29) bildet, wobei die Kappe (4), der Hals (2) sowie das Haftband (5) jeweils im Verhältnis zu den Achsen D und D' drehbare Teile sind, wobei die Verschlussklappe (1) **dadurch gekennzeichnet ist, dass** sie einen ringförmigen unzerstörbaren Streifen (45) umfasst, dass das Haftband am Scharnier unterbrochen ist, und dass die das Scharnier (29) bildenden Teile der Verschlussklappe mit einem zweiten Haftmittel (30) versehen sind, das mit dem ergänzenden Haftmittel (6) zusammenwirkt, das auf dem Hals (2) der Flasche (3) angeordnet ist, so dass beim Verschluss der Kappe (4) das Haftband (5) in einer vorgegebenen Stellung und im wesentlichen feststehend bleibt, und zwar insbesondere in der Nähe der das Scharnier (29) bildenden Verschlusskappenteile.

2. Verschlusskappe nach Anspruch 1, **dadurch gekennzeichnet, dass** das erste Haftmittel (23) aus einem ringförmig nach innen vorspringenden Sprengring am Haftband (5) der Verschlussklappe (1) gebildet ist, wobei dieser Sprengring durch Aufklippsen mit einem ersten äußeren, ringförmigen Vorsprung (6) des Halses (2) der Flasche (3), der das ergänzende Haftmittel bildet, zusammenwirkt.

3. Verschlussklappe nach Anspruch 1 oder 2, **dadurch gekennzeichnet, dass** das zweite Haftmittel (30) von einem inneren Vorsprung an den das Scharnier (29) bildenden Teilen der Verschlussklappe gebildet ist, wobei dieser innere Vorsprung an den Scharnieren (29) durch Aufklippsen mit einem äußeren Vorsprung (6) des Halses (2) der Flasche (3) zusammenwirkt.

4. Verschlussklappe nach Anspruch 3, **dadurch gekennzeichnet, dass** der innere Vorsprung (30) an den Scharnieren im wesentlichen in derselben Ebene wie der ringförmige, nach innen vorspringende Sprengring (23) am Haftband (5) der Verschlussklappe (1) angeordnet ist, wobei der äußere Vorsprung des Halses (2) der Flasche (3), der mit dem inneren Vorsprung (30) an den Scharnieren (29) zusammenwirkt, ein Teil des ersten äußeren, ringförmigen, das ergänzende Haftmittel bildenden Vorsprungs (6) des Halses (2) der Flasche (3) ist.

5. Verschlussklappe nach einem der Ansprüche 2 bis 4, **dadurch gekennzeichnet, dass** der das Scharnier (29) bildende Teil der Verschlussklappe (1) einen Gelenkbereich für die Schwenkbewegung der Kappe (4) umfasst, wobei dieser Gelenkbereich (28) im wesentlichen in einer Ebene unter der Ebene des ringförmig nach innen vorspringenden Sprengrings (23) am Haftband (5) angeordnet ist.

6. Verschlussklappe nach Anspruch 5, **dadurch gekennzeichnet, dass** der Gelenkbereich (28) aus einer Verdünnung der Wand des Haftbandes (5) gebildet ist.

7. Verschlussklappe nach einem der Ansprüche 1 bis 6, **dadurch gekennzeichnet, dass** die Kappe (4)
- eine Bodenwand (31),
- eine starr mit einem ersten Ende des Scharniers (29) der Klappe (1) verbundene Seitenverkleidung (38) umfasst.
wobei dieses erste Ende in einer Ebene angeordnet ist, die sich über der Ebene des ersten äußeren, ringförmigen Vorsprungs (6) des Halses (2) der Flasche (3) befindet.

8. Verschlussklappe nach einem der Ansprüche 1 bis 7, **dadurch gekennzeichnet, dass** die Kappe (4) eine ringförmig nach innen vorspringende Wand (32) umfasst, die mit der inneren Seitenfläche (35) des Halses (2) der Flasche (3) zusammenwirkt, wenn die Kappe (4) sich in einer Verschlussstellung der Verschlussklappe (1) befindet.

9. Verschlussklappe nach Anspruch 8, **dadurch gekennzeichnet, dass** die Kappe (4) eine Seitenverschiebung (37) auf ihrer Seitenverkleidung (38) gegenüber dem Scharnier (29) der Verschlussklappe (1) umfasst, wobei diese Seitenverschiebung (37) das manuelle Aufmachen der Kappe (4) erleichtert.

10. Verschlussklappe nach einem der Ansprüche 1 bis 9, **dadurch gekennzeichnet, dass** der ringförmige unzerstörbare Streifen (45) zwischen dem Haftband (5) und der Kappe (4) der Verschlusskappe (1) angeordnet ist.

11. Verschlussklappe nach Anspruch 10, **dadurch gekennzeichnet, dass** der ringförmige unzerstörbare Streifen (45) ein eine Aufreißlasche (46) bildendes Ende umfasst, wobei dieses Ende (46) mindestens teilweise den das Scharnier (29) bildenden Bereich des Stöpsels (1) verdeckt.

12. Verschlussklappe nach einem der Ansprüche 1 bis 11, **dadurch gekennzeichnet, dass** sie einstückig ist.

13. Verschlussklappe nach einem der Ansprüche 1 bis 11, **dadurch gekennzeichnet, dass** sie mehrstückig ist.

14. Verschlussklappe nach einem der Ansprüche 1 bis 13, **dadurch gekennzeichnet, dass** sie aus einem Material gefertigt ist, das aus der Gruppe gewählt wird, die Polypropylen, Polyethylen, Polyethylenterephthalat und Polybutylenterephthalat umfasst.

15. Verpackung, die eine mit einer Flasche (3) verbundene unverlierbare Verschlussklappe (1) nach einem der Ansprüche 1 bis 14 bildet, **dadurch gekennzeichnet, dass** die Verschlussklappe (1) einstückig ist und aus Polyethylen niedriger Dichte gefertigt ist, wobei die Flasche (3) aus Polyethylenterephthalat gefertigt ist.

## Claims

1. Cap intended to be rigidly associated with the neck (2) of a bottle (3), said cap (1) comprising an engagement girdle (5) provided with first engagement means (23) co-operating with complementary engagement means (6) arranged on the neck (2) of said bottle (3), said cap (1) also comprising a stopper (4) able to move between a position in which the cap (1) is closed and an open position in which at least part of the neck (2) of the bottle (3) projects outwards, at least part of the cap (1) forming a hinge (29) between the engagement girdle (5) and the movable stopper (4), the stopper (4), and the neck (2) and engagement girdle (5), being bodies of revolution around axes D and D' respectively,
said cap (1) being **characterised in that** it comprises an annular tamper-revealing strip (45), **in that** the engagement girdle is interrupted at the hinge, and **in that** the parts of the cap which form the hinge (29) are provided with second engagement means (30) co-operating with said complementary engagement means (6) arranged on the neck (2) of the bottle (3), so that when the stopper is closed (4), the engagement girdle (5) remains in a predetermined, substantially fixed position and does so in particular in the vicinity of the parts of the cap which form the hinge (29).

2. Cap according to claim 1, **characterised in that** the first engagement means (23) are formed by a projecting annular retainer ring on the inside of the engagement girdle (5) of the cap (1), said retainer ring co-operating by clip action with a first annular projection (6) on the outside of the neck (2) of the bottle (3) which forms the complementary engagement means.

3. Cap according to claim 1 or 2, **characterised in that** the second engagement means (30) are formed by a projection on the inside of the parts of the cap which form the hinge (29), this projection on the inside of the hinge (29) co-operating by clip action with a projection (6) on the outside of the neck (2) of the bottle (3).

4. Cap according to claim 3, **characterised in that** the projection (30) on the inside of the hinge is arranged substantially in the same plane as the projecting annular retainer ring (23) on the inside of the engagement girdle (5) of the cap (1), the projection on the outside of the neck (2) of the bottle (3) which co-operates with the projection (30) on the inside of the hinges (29) being a part of the first annular projection (6) on the outside of the neck (2) of the bottle (3) which forms the complementary engagement means.

5. Cap according to any of claims 2 to 4, **characterised in that** the part of the cap (1) which forms the hinge (29) comprises a joint zone for the pivoting movement of the stopper (4), said joint zone (28) being arranged substantially in a plane lower than the plane of the projecting annular retainer ring (23) on the inside of the engagement girdle (5).

6. Cap according to claim 5, **characterised in that** the joint zone (28) is formed by a thinning-down of the wall of the engagement girdle (5).

7. Cap according to any of claims 1 to 6, **characterised in that** the stopper (4) comprises:
- an end wall (31),
- a lateral skirt (38) rigidly associated with a first end of the hinge (29) of the cap (1), said first end being arranged in a plane situated above the plane of the first annular projection (6) on the outside of the neck (2) of the bottle (3).

8. Cap according to any of claims 1 to 7, **characterised in that** the stopper (4) comprises an inner, projecting annular wall (32) which co-operates with the lateral inside surface (35) of the neck (2) of the bottle (3) when the stopper (4) is in the position where the cap (1) is closed.

9. Cap according to claim 8, **characterised in that** the stopper (4) comprises a step (37) on its lateral skirt (38) opposite the hinge (29) of the cap (1), said step making the stopper (4) easier to open by hand.

10. Cap according to any of claims 1 to 9, **characterised in that** the annular tamper-revealing strip (45) is arranged between the engagement girdle (5) and the stopper (4) of the cap (1).

11. Cap according to claim 10, **characterised in that** the annular tamper-revealing strip (45) comprises an end forming a removal tab (46), said end (46) at least partly covering the zone of the cap (1) which forms the hinge (29).

12. Cap according to any of claims 1 to 11, **characterised in that** it is all in one piece.

13. Cap according to any of claims 1 to 11, **characterised in that** it is in a plurality of pieces.

14. Cap according to any of claims 1 to 13, **characterised in that** it is made of a material selected from the group comprising: polypropylene, polyethylene, ethylene terephthalate, polybutylene terephthalate.

15. Pack formed by a cap (1) according to any of claims 1 to 14 rigidly fastened to a bottle (3), **characterised in that** the cap (1) is all in one piece and is made of low density polyethylene, the bottle being made of ethylene terephthalate.
